# EUROPÄISCHE PATENTSCHRIFT

(11) **EP 0 821 838 B1**
(45) Veröffentlichungstag und Bekanntmachung des Hinweises auf die Patenterteilung: **24.03.1999**
(21) Anmeldenummer: 96914933.5
(22) Anmeldetag: 17.04.1996
(51) Int. Cl.: H01R 43/08

(54) **VERFAHREN ZUR HERSTELLUNG EINES KOMMUTATORS**
COLLECTOR MANUFACTURING PROCESS
PROCEDE DE FABRICATION DE COLLECTEURS

(30) Priorität: 21.04.1995 DE 19514795
(43) Veröffentlichungstag der Anmeldung: 04.02.1998
(73) Patentinhaber: Firma Anton Holzhauer Umformtechnik, 72517 Sigmaringendorf (DE)
(72) Erfinder: HOLZHAUER, Anton, D-72517 Sigmaringendorf (DE)
(74) Vertreter: Hering, Hartmut, Dipl.-Ing.
(86) Internationale Anmeldenummer: EP9601607
(87) Internationale Veröffentlichungsnummer: WO9633534

(56) Entgegenhaltungen:
- DE-A- 3 201 027
- GB-A- 620 930
- GB-A- 738 823
- GB-A- 748 893
- US-A- 2 400 590

## Beschreibung

Die Erfindung befaßt sich mit einem Verfahren zur Herstellung eines Kommutators, insbesondere eines Plankommutators, für elektrische Maschinen gemäß Oberbegriff von Patentanspruch 1.

Aus DE 41 40 475 C2 ist ein Verfahren zur Herstellung eines Preßstoff-Plankommutators der vorstehend genannten Art bekannt. Hierbei wird von einem im wesentlichen unbearbeiteten Rohmaterial aus leitendem Werkstoff ausgegangen, welches vorzugsweise in Stangenmaterial vorliegt, von dem ein Ausgangskörper beispielsweise in Form einer Ronde abgeschnitten wird. Mittels Fließpressen wird dieser Grundkörper zu einem topfförmigen Rohling umgeformt, welcher einen kreisringförmigen Planteil und einen sich daran anschließenden rohrförmigen Mantel hat. Im Zuge der mehrstufigen Umformung werden kranzförmig angeordnete innere Verankerungselemente sowie äußere Verankerungselemente ausgeformt, um die später im topfförmigen Innenraum des Rohlings aufzunehmende Preßmasse, welche als Isoliermasse dient, zuverlässig mit dem Kommutator zu verankern. In einem weiteren Arbeitsgang wird an das freie Ende des Mantels des topfförmig ausgebildeten Rohlings ein radial nach außen abstehender Ringflansch angeformt, und zwar durch Materialverdrängung in axialer Richtung gegen das freie Ende des Mantels hin. In einem weiteren Arbeitsgang werden nunmehr die fahnenförmig ausgebildeten Anschlußelemente durch Freistanzen aus dem zuvor ausgeformten Ringflansch erhalten. Bei diesem Stanzvorgang werden auch die äußeren Verankerungselemente abgespalten. Durch das Freistanzen der Anschlußelemente aus dem durchgehend zuvor ausgeformten Ringflansch am freien Ende des Mantels des Rohlings fällt Abfallmaterial an, welches ungenutzt bleibt, wobei insbesondere die zurückbleibenden und freigestanzten Anschlußelemente nur einen geringen Bruchteil von der Gesamtringflanschfläche einnehmen, so daß relativ viel Material bei dieser Herstellung verloren geht.

Eine weitere Schwierigkeit ist darin zu sehen, daß bei den verschiedenen Fließpreßbehandlungen und auch bei der Ausbildung des Ringflansches zwangsläufig durch die Umformung eine Materialverfestigung bewirkt wird, so daß die gebildeten Anschlußelemente weniger duktil oder biegbar als das Ausgangsrohmaterial sind. Nach der Fertigstellung des Kommutators werden aber Anschlußdrähte um diese Anschlußelemente gewickelt und dann werden die Anschlußelemente auf die Außenseite des zylindrischen Mantels zurückgebogen. Infolge der Materialversprödung sind daher bei der üblichen Herstellungsweise Anrisse aufgetreten und diese sind generell zu befürchten. Auch umfaßt das bekannte Herstellungsverfahren eine Vielzahl von einzelnen Verformungsschritten, worunter die wirtschaftliche Herstellungsweise derartiger Kommutatoren leidet.

Aus US-A-3 812 576, deren Nachteile und Schwierigkeiten mit der vorstehend abgehandelten DE 41 40 475 C2 überwunden werden sollen, ist ein Verfahren zur Herstellung eines Kommutators für elektrische Maschinen bekannt, bei dem ausgehend von einem scheibenförmigen, leitenden Rohmaterial ein zylindrisches Teil hergestellt wird, welches ein offenes Ende mit einem radial nach außen vorstehenden, durchgehenden Ringflansch und einen Boden hat. Durch Pressen werden ausgenommene Teile von dem Inneren des zylindrischen Abschnitts des zylindrischen Teils ausgeformt, welche beim späteren Einfüllen des Isolierstoffs verhindern, daß dieser am Ringflansch oder an der äußeren Oberfläche des Bodens anhaftet. Anschließend wird der Ringflansch derart mittels Stanzen bearbeitet, daß fahnenförmige Anschlußelemente hiervon stehen bleiben, und die ausgenommenen Abschnitte sowie die freigestanzten Teile des Ringflansches entfernt werden.

Abgesehen von der größen Anzahl einzelner Arbeitsgänge fällt bei dem Freistanzen der fahnenförmigen Anschlußelemente ebenfalls Abfallmaterial an, und durch die einzelnen Umformbearbeitungen besteht die Gefahr, daß an den abschließend durch Freistanzen erhaltenen, einzelnen, fahnenförmigen Anschlußelementen Materialverfestigungen oder -versprödungen auftreten.

Demgegenüber besteht die Aufgabe der Erfindung darin, unter Überwindung der zuvor geschilderten Schwierigkeiten ein Verfahren zur Herstellung eines Kommutators, insbesondere eines Plankommutators, der gattungsgemäßen Art bereitzustellen, welches eine wirtschaftliche und materialsparende Herstellung gestattet, und bei dem insbesondere die Anschlußelemente nach der Ausformung duktil bzw. biegbar sind und bis zur Durchführung des Biegevorganges biegbar bleiben.

Nach der Erfindung wird hierzu ein Verfahren zur Herstellung eines Kommutators, insbesondere eines Plankommutators, für elektrische Maschinen bereitgestellt, welcher aus einem im wesentlichen unbearbeiteten Rohmaterial aus leitendem Werkstoff unter Bildung von mehreren, gegeneinander isolierten und Isolierstoff umfassenden Segmenten mit zugeordneten, radial von den Segmenten einzeln vorstehenden Anschlußelementen hergestellt wird, wobei sich das Herstellungsverfahren dadurch auszeichnet, daß das Rohmaterial zuerst zur Ausbildung der einzelnen Anschlußelemente mit Fertigkontur und -größe sowie mit duktilem Fertigzustand umgeformt wird.

In Abweichung von den bisherigen Herstellungsweisen für Kommutatoren werden somit beim erfindungsgemäßen Verfahren ausgehend von dem Rohmaterial zuerst durch Umformen die einzelnen Anschlußelemente durch Materialverdrängung ausgebildet. Wesentlich hierbei ist, daß diese Anschlußelemente bei diesem Umformvorgang ihre Fertigkontur und -größe haben und in einem duktilen Fertigzustand vorliegen, welcher bis zur abschließenden Biegebearbeitung erhalten bleibt. Durch diese direkte Ausformung der einzelnen Anschlußelemente an dem Rohmaterialgrundkörper werden somit nachträgliche Bearbeitungsvorgänge, wie Freistanzen und dergleichen, vermieden, da die so gebildeten Anschlußelemente bereits ihre Fertigkontur und - größe haben. Somit fällt beim erfindungsgemäßen Verfahren auch kein Abfallmaterial an, da kein durchgehender Ringflansch ausgebildet wird, sondern lediglich die einzelnen fahnenförmigen Anschlußelemente, welche in radialer Richtung am Außenrand des Rohmaterialgrundkörpers vorstehen. Insbesondere kann auf diese Weise auch erreicht werden, daß die Anschlußelemente duktil bzw. biegbar sind, da sie vor den weiteren anschließenden Umformvorgängen ausgeformt wurden und keiner Verformung mehr ausgesetzt werden, welche zu einer Materialverfestigung oder -versprödung führen könnte. Auf diese Weise wird bei dem erfindungsgemäßen Verfahren ein Kommutator wirtschaftlich und materialsparend hergestellt.

Gemäß einer bevorzugten Verfahrensweise wird das Rohmaterial vor der Umformung zur Ausbildung der Anschlußelemente in Abhängigkeit von dem gewählten Ausgangsmaterial oder Rohmaterial derart erwärmt, daß sich eine nennenswerte Umform-Materialverfestigung bei der Ausbildung der Anschlußelemente vermeiden läßt. Hierdurch läßt sich die Duktilität der ausgeformten Anschlußelemente verbessern und die Duktilität derselben hängt im wesentlichen von den Eigenschaften des Rohmaterials ab.

Gemäß einer speziell bevorzugten Herstellungsweise nach der Erfindung erfolgt die Ausformung der Anschlußelemente in dem so erwärmten Zustand des Rohmaterials, wobei man eine derartige Behandlung als Halbwarmpressen bezeichnet, so daß das Rohmaterial unmittelbar nach der Erwärmung zur Presse übergeben wird und im noch warmen Zustand die Ausformung der Anschlußelemente erfolgt. Die Materialumformung kann gegebenenfalls durch Schmieden und/oder bei Schmiedetemperatur erfolgen. Vorzugsweise erfolgt die Ausformung der Anschlußelemente im Halbwarm- oder Warmbereich.

Als zweckmäßig für die Erwärmung des Rohmaterials hat sich eine Temperatur von etwa 150°C und höher erwiesen, was natürlich von dem eingesetzten Rohmaterial abhängig ist. Insbesondere bei Kupfer und dessen Legierungen sind die hierbei auftretenden Temperaturen großen Schwankungen unterworfen und es lassen sich keine absoluten Temperaturwerte hierfür angeben. Zweckmäßigerweise erfolgt die Erwärmung des Rohmaterials auf eine Temperatur in einem Bereich von etwa 300 bis etwa 700°C.

Eine alternative Herstellungsweise zur Ausbildung der einzelnen Anschlußelemente mit Fertigkontur und -größe sowie mit duktilem Fertigzustand zeichnet sich dadurch aus, daß das Rohmaterial vor der Umformung zur Ausbildung der Anschlußelemente geglüht wird, die Anschlußelemente durch Kaltumformung ausgebildet werden und anschließend nochmals eine Glühbehandlung erfolgt. Auf diese Weise kann beispielsweise auch vermieden werden, daß die Anschlußelemente nach der Ausformung durch bei der Ausformung bewirkte Materialverfestigung und -versprödung weniger duktil werden. Allerdings ist eine solche Herstellungsweise zeitaufwendig, da nach den Glühbehandlungen jeweils Abkühlzeiten verstreichen müssen.

Ausgehend von diesem Zustand, daß das Rohmaterial zuerst zur Ausbildung der einzelnen Anschlußelemente gemäß der voranstehenden Beschreibung umgeformt worden ist, erfolgt dann eine Kaltumformung, bei der ein topfförmiger Rohling mit einem im wesentlichen zylindrischen Mantel und einem im wesentlichen planen Boden ausgeformt wird. Für diesen Bereich des Kommutators ist eine Materialverfestigung aus Verschleißgründen erwünscht, welche man in gezielter Weise insbesondere im planen Bodenbereich des topfförmigen ausgebildeten Rohlings durch die Kaltumformbehandlung erhält.

Auch werden durch Kaltumformung kranzförmig angeordnete, auf der Innenfläche des Bodens im wesentlichen axial verlaufende, innere Verankerungselemente für die Isolierstoffüllung ausgeformt. Zweckmäßigerweise werden der Segmentteilung zugeordnete Ausnehmungen, ausgehend vom freien Rand des Mantels, durch Materialverdrängung durch Kaltumformen ausgebildet. Diese Ausnehmungen reichen bis nahe zur Innenfläche des Bodens des topfförmigen Rohlings. Vorzugsweise kann die lichte Weite der Ausnehmung, ausgehend vom freien Rand des Mantels, in Richtung des Bodens kleiner werden, und insbesondere sind die durch Materialverdrängung ausgebildeten Ausnehmungen V-förmig. Der "Spitzenbereich" der jeweiligen V-förmigen Ausnehmung wird vorzugsweise von einem kurzen Geradenabschnitt gebildet. Die Anzahl dieser Ausnehmungen entspricht der Anzahl von Segmenten des Kommutators und sie sind den jeweiligen Teilungen zugeordnet. Da diese Ausnehmungen bis nahe zur Innenfläche des Boden des topfförmigen Rohlings reichen, kommt man bei der anschließenden Schneidbearbeitung zur Abteilung der einzelnen Segmente von der planen Außenfläche des Bodens her mit möglichst geringen Schnittiefen aus, so daß einerseits das eingefüllte Isolierstoffmaterial nicht tief eingeschnitten werden muß, und andererseits sich die Schneidbearbeitung schnell und einfach durchführen läßt.

Auf der Innenfläche des Bodens können schmale, radial verlaufende Vertiefungen ausgeformt werden, welche von dem "Spitzenbereich" der jeweiligen Ausnehmungen ausgehen und sich zum Mittelpunkt des Bodenbereichs erstrecken. Hierbei läßt sich die Schnittiefe noch weiter reduzieren und ist sogar geringer als die Grundmaterialdicke des Bodens. Ferner bewirken die Vertiefungen eine zuverlässige Führung bei der Schneid- und Sägebearbeitung zur Unterteilung und Trennung der Segmente des Kommutators.

Gemäß einer bevorzugten Herstellungsweise eines Kommutators nach der Erfindung werden die Kaltumformungen zur Ausbildung des topfförmigen Rohlings, zur Ausbildung der kranzförmig angeordneten inneren Verankerungselemente und der durch Materialverdrängung gebildeten Ausnehmungen sowie gegebenenfalls zur Ausbildung der radialen Vertiefungen in einem Arbeitsschritt ausgeführt. Hierdurch wird eine insbesondere wirtschaftliche Herstellungsweise eines derartigen Kommutators erreicht, da man sehr kurze Bearbeitungszeiten für die Kaltumformung beim Herstellungsverfahren nach der Erfindung hat.

Ferner werden beim erfindungsgemäßen Verfahren von dem Mantel radial nach innen weisende, äußere Verankerungselemente für die Isolierstoffüllung durch Kaltumformen ausgebildet.

Falls man von einem ungelochten Rohmaterial aus leitendem Werkstoff bei der Herstellung des erfindungsgemäßen Kommutators ausgeht, wird für die Rotorwelle der elektrischen Maschine im Boden des topfförmigen Rohlings eine zentrale Öffnung ausgestanzt. Wenn man von einem gelochten Rohmaterial oder von einem Stangenmaterial mit rohrförmigem Querschnitt und großer Wanddicke ausgeht, kann natürlich dieser Bearbeitungsschritt entfallen.

Ferner werden die inneren Verankerungselemente geringfügig radial nach außen gebogen, um die Verankerungswirkung mit dem später eingefüllten Isolierstoff und der Isolierstoffüllung zu verbessern.

Gemäß einer bevorzugten Auslegungsform des erfindungsgemäßen Herstellungsverfahrens erfolgen die Bearbeitungen zur Ausbildung der radial nach innen weisenden äußeren Verankerungselemente, zur Ausstanzung der zentralen Öffnung im Boden des topfförmigen Rohlings und das Biegen der inneren Verankerungselemente radial nach außen in einem Arbeitsschritt. Hierdurch lassen sich die Herstellungszeiten für einen derartigen Kommutator wesentlich verkürzen, da man insgesamt gesehen bei dem Verfahren nach der Erfindung somit beispielsweise im wesentlichen nur drei Umformungsschritte ausgehend vom Rohmaterial bis zum fertiggestellten Kommutator ohne Isolierstoffüllung und Nachbehandlung bzw. Nachbearbeitung benötigt.

Alle weiteren Bearbeitungen und Behandlungen, wie Einbringen der Isolierstoffüllung, gegebenenfalls Verzinnen des Grundkörpers und Durchtrennen der Segmente durch Einschneiden längs den Segmentteilungen sowie Anbringen von Leitungsdrähten an den Anschlußelementen und Umbiegen derselben können dann auf übliche Weise durchgeführt werden. Der Umbiegevorgang für die Anschlußelemente wird Dank der erfindungsgemäßen Herstellungsweise wesentlich vereinfacht und Rißbildungen durch Materialversprödung lassen sich vermeiden, da die Anschlußelemente im duktilen Zustand ohne Materialverfestigung durch die Umformvorgänge vorliegen. Ferner ist ein ungestörter Faserverlauf durch den Umformvorgang vorhanden, so daß der Kommutator hohen dynamischen Beanspruchungen standhalten kann, die insbesondere bei Kraftfahrzeugen auftreten.

Das erfindungsgemäße Herstellungsverfahren ist für die Herstellung von Kommutatoren der unterschiedlichen Bauformen und Bautypen geeignet, und die Erfindung ist nicht auf die Herstellung von Plankommutatoren beschränkt. Wesentlich bei der Herstellung aller dieser Bauformen von Kommutatoren ist aber die Tatsache, daß die Anschlußelemente einerseits derart ausgeformt werden, daß kein Materialabfall anfällt, und daß andererseits diese Anschlußelemente mit Fertigkontur und -größe sowie mit duktilem Fertigzustand gleich zu Beginn der Herstellungsweise durch Materialverdrängung ausgeformt werden. Diese Materialverdrängung erfolgt, gesehen von dem RohmaterialGrundkörper für die Ausbildung der Anschlußelemente in Richtung nach außen. In Abhängigkeit von der Auslegung des Kommutators können natürlich die Verankerungselemente für die Isolierstoffüllung in entsprechend geänderter Weise ausgeformt werden, ohne daß der Schutzgedanke nach der Erfindung verlassen wird, gemäß welchem die Ausformung der Anschlußelemente unmittelbar aus dem Rohmaterial durch Materialverdrängung zur Fertigkontur und - größe sowie mit duktilem Fertigzustand erfolgt.

Die Erfindung wird nachstehend an Hand einer bevorzugten Ausführungsform unter Bezugnahme auf die beigefügte Zeichnung näher erläutert, welche aber keinerlei Beschränkung darstellt. In der Zeichnung zeigt:
- Fig. 1: eine perspektivische Ansicht eines RohmaterialGrundkörpers,
- Fig. 2: eine perspektivische Ansicht im Zustand mit den durch Umformung und Materialverdrängung erhaltenen, einzelnen Anschlußelementen,
- Fig. 3: eine perspektivische Ansicht zur Verdeutlichung eines topfförmigen Rohlings mit inneren Verankerungselementen, und
- Fig. 4: eine perspektivische Ansicht eines topfförmigen Rohlings, bei welchem eine zentrale Öffnung vorgesehen ist und äußere Verankerungselemente zusätzlich ausgebildet sind.

Lediglich an einem Beispiel wird das erfindungsgemäßen Verfahren im Zusammenhang mit der Herstellung eines Grundkörpers für einen Plankommutator erläutert. In gleicher oder ähnlicher Weise können selbstverständlich auch Kommutatoren anderer Bauformen hergestellt und ausgeformt werden.

In Figur 1 ist ein Beispiel eines im wesentlichen unbearbeiteten Rohmaterials 1 gezeigt. Dieses Rohmaterial 1 ist beispielhaft als flache, massive Scheibe dargestellt, welche von einem Rund-Stangenmaterial abgeschert und umgeformt ist. Gegebenenfalls kann in Abweichungen zur Figur 1 ein nicht näher dargestelltes Rohmaterial als Ausgangsmaterial genommen werden, welches zum Beispiel als eine Ringscheibe ausgebildet ist und bereits eine vorgefertigte zentrale Öffnung 14' hat, wie dies in Figur 1 mit gebrochener Linie angedeutet ist. Der Grundkörper des Rohmaterials 1 kann alternativ durch Ausstanzen aus einem Bandmaterial mit oder ohne Bohrung erhalten werden. Wenn man als Ausgangsmaterial ein dickwandiges Rohr-Stangenmaterial nimmt, kann als Rohmaterial 1 die Scheibe in Form einer Ronde vorliegen. Alle diese Ausgangsmaterialien sind als Rohmaterial 1 beim erfindungsgemäßen Verfahren einsetzbar und es wird lediglich beispielhaft von einem Vollmaterial in Form einer Scheibe zur nachstehenden Erläuterung ausgegangen. Gegebenenfalls kann aus einer derartigen Vollmaterial-Scheibe auch eine Ronde dadurch erhalten werden, daß man eine zentrale Öffnung als eine Art Vorbearbeitungsschritt ausstanzt (nicht dargestellt).

Ausgehend von dem Rohmaterial 1 nach Figur 1 werden dann zuerst durch Umformen einzelne Anschlußelemente 2 ausgeformt, welche beispielsweise fahnenförmig nach Figur 2 ausgebildet sind. Diese Anschlußelemente 2 ragen radial über den Umfangsrand des Rohmaterials 1 nach Figur 1 als einzelne Anschlußelemente 2 vor und diese werden derart ausgeformt, daß sie, wie in Figur 2 dargestellt ist, ihre Fertigkontur und -größe haben. Auch haben diese Anschlußelemente 2 ihren duktilen Fertigzustand. Speziell nach einer bevorzugten Herstellungsweise wird das Rohmaterial 1 vor der Ausbildung der Anschlußelemente 2 in Abhängigkeit von den Materialeigenschaften derart erwärmt, daß sich eine nennenswerte Umform-Materialverfestigung vermeiden läßt. In diesem erwärmten Zustand werden dann die Anschlußelemente 2 mit dem Fertig- und Endzustand vorzugsweise ausgeformt. Eine solche Ausformung kann beispielsweise als Halbwarmpressen bezeichnet werden. Natürlich ist auch eine Ausformung im Normbereich möglich. Bei der Ausformung der Anschlußelemente 2 wird das Material des Rohmaterials 1 in Richtung nach außen vorzugsweise in noch warmem Zustand verdrängt, und die entsprechenden Formwerkzeuge, welche hierfür eingesetzt werden, haben zugeordnete Räume, welche die Fertigkontur und -größe der Anschlußelemente 2 vorgeben und begrenzen.

Da die hierfür erforderlichen Temperaturen von den Eigenschaften des eingesetzten leitenden Werkstoffs für das Rohmaterial 1, insbesondere beispielsweise von Kupferlegierungen, abhängen, können nur bevorzugte Bereiche angegeben werden. Hierbei hat sich gezeigt, daß eine Erwärmung auf eine Temperatur von etwa 150°C zweckmäßig ist. Diese Temperatur kann natürlich auch höher sein. In bevorzugter Weise hat sich ein Temperaturbereich von etwa 300 bis etwa 700°C ergeben.

Alternativ zum Halbwarmpressen kommt auch eine Kaltausformung der Anschlußelemente 2 in Betracht. Hierbei kann dann beispielsweise das Rohmaterial 1 geglüht werden, und nach dem Abkühlen werden dann die Anschlußelemente 2 gemäß Figur 2 mit Fertigkontur und -größe ausgeformt. Um die gewünschte Duktilität der Anschlußelemente 2 zu erreichen, können diese einzeln oder der gesamte in Figur 2 gezeigte Grundkörper nochmals geglüht werden.

In Figur 3 ist ein Kommutator-Rohling 3 gezeigt, welchen man durch Kaltumformen ausgehend von dem Körper nach Figur 2 erhält. Dieser Rohling 3 ist topfförmig ausgebildet und hat einen im wesentlichen zylindrischen Mantel 4 und einen im wesentlichen planen Boden 5. Gleichzeitig bei der Ausformung des topfförmigen Rohlings 3 werden innere Verankerungselemente 6 ausgebildet, welche kranzförmig auf einer Innenfläche 7 des Bodens 5 des topfförmigen Rohlings 3 angeordnet sind. Wie gezeigt, verlaufen diese inneren Verankerungselemente 6 im wesentlichen axial bezogen auf den Rohling 3 und stehen zackenförmig von der Innenfläche 7 des Bodens 5 in beabstandeter Weise vor.

Wie dargestellt erfolgt der Umformvorgang ausgehend von Figur 2 zu dem topfförmigen Rohling 3 nach Figur 3 vorzugsweise in einem einzigen Umform-Arbeitsschritt. Natürlich können die Umformvorgänge gegebenenfalls auch einzeln hintereinander durchgeführt werden.

Gegebenenfalls kann zugleich mit der Umformbehandlung ausgehend von Figur 2 nach Figur 3 eine Anzahl von Ausnehmungen 9 durch Materialverdrängung ausgebildet werden. Die Anzahl der Ausnehmungen 9 entspricht der Anzahl der Segmentteilung und bei der dargestellten Ausführungsform sind acht derartige Ausnehmungen 9 vorhanden. Gemäß der dargestellten bevorzugten Ausführungsform geht jede Ausnehmung 9 von einem freien Rand 10 des zylindrischen Mantels 4 aus und reicht bis nahe zum Boden 5 des topfförmigen Rohlings 3. Vorzugsweise nimmt die lichte Weite jeder Ausnehmung 9 ausgehend vom freien Rand 10 zum Boden 5 ab. Die Ausnehmungen 9 sind daher V-förmig ausgebildet und weisen im Scheitelbereich zweckmäßigerweise einen Geradenabschnitt auf. Ausgehend von dem Scheitelbereich jeder V-förmigen Ausnehmung 9 können schmale, stegförmig ausgebildete und radial verlaufende Vertiefungen 16 ausgeformt werden, welche der Segmentteilung zugeordnet sind und sich in Richtung des Mittelpunkts des Bodens 5 auf dessen Innenfläche 7 erstrecken. Der Vorteil dieser Ausnehmungen 9 und gegebenenfalls der Vertiefungen 16 wird später noch erläutert werden. Auch die Ausformung der Ausnehmungen 9 sowie gegebenenfalls der schmalen, radial verlaufenden Vertiefungen 16 kann mit allen anderen Umformvorgängen in einem Arbeitsschritt ausgeführt werden, so daß man ausgehend von dem in Figur 2 dargestellten Körper in einem Arbeitsschritt den in Figur 3 dargestellten topfförmig ausgebildeten Rohling 3 für den Kommutator erhält.

In einem nächsten Schritt erfolgt dann ein weiterer Umformvorgang zu einem in Figur 4 gezeigten Grundkörper 12, bei welchem es sich um ein Zwischenprodukt aus einem leitfähigen Werkstoff bei der Kommutatorherstellung handelt. Dieser Grundkörper 12 hat durch Kaltumformung erhaltene äußere Verankerungselemente 13, welche in der Nähe des freien Randes 10 des Mantels 4 radial zackenförmig nach innen weisend ausgebildet sind. Zugleich kann dann, wenn von einer Vollmaterial-Scheibe gemäß dem Rohmaterial 1 nach Figur 1 ausgegangen wird, eine zentrale Öffnung 14 im Boden 5 des topfförmigen Rohlings 3 ausgestanzt werden. Diese zentrale Öffnung 14 liegt im Boden 5 radial innerhalb der kranzförmigen Anordnung von inneren Verankerungselementen 6. Vorzugsweise werden bei diesem Behandlungsschritt auch die inneren Verankerungselemente 6 geringfügig radial nach außen gebogen, um deren Verankerungswirkung zu verbessern.

Obgleich bei dem erfindungsgemäßen Beispiel ausgehend von dem in Figur 3 gezeigten Körper in einem Arbeitsschritt der Grundkörper 12 als Zwischenprodukt bei der Kommutatorherstellung um- und ausgeformt wird, können natürlich die Bearbeitungen auch einzeln hintereinander vorgenommen werden. Wenn man von einem Rohmaterial (nicht dargestellt) ausgeht, welches bereits eine zentrale Öffnung 14' besitzt, so kann natürlich der Ausstanzvorgang nach Figur 4 entfallen. Die dort gezeigte zentrale Öffnung 14 ist dann bereits schon vorhanden, welche für die Aufnahme einer Rotorwelle einer nicht näher dargestellten elektrischen Maschine bestimmt ist.

Ausgehend von diesem Grundkörper 12 nach Figur 4 aus leitendem Werkstoff, welcher ausschließlich durch Materialumformung erhalten worden ist, kann dann der Kommutator dadurch vollends fertiggestellt werden, daß man in den Innenraum des topfförmigen Rohlings 3 Isolierstoff einfüllt und verpreßt, welcher mit Hilfe der inneren Verankerungselemente 6 und der äußeren Verankerungselemente 13 am Grundkörper 12 zuverlässig verankert ist. Falls erforderlich kann noch eine Verzinnung vorgenommen werden. Ausgehend von der planen, durchgehenden Außenfläche 15 des Bodens 5 werden dann zur Durchtrennung und Unterteilung der Segmente am Kommutator Schnitt eingebracht, wobei nur eine Schnittiefe in etwa der Materialdicke des Bodens 5 erforderlich ist, da zur Trennung der Segmente bereits die Ausnehmungen 9 an den Segmentteilungslinien am zylindrischen Mantel 4 ausgeformt worden sind. Hierdurch vereinfacht sich die nachträgliche Schneidbearbeitung in nennenswerter Weise. Wenn zusätzlich die schmalen, radial verlaufenden Vertiefungen 16 ausgeformt sind, läßt sich die Schnitttiefe noch weiter reduzieren, so daß sie sogar noch kleiner als die Materialgrunddicke des Bodens 5 ist. Zusätzlich kann eine Führung bei der Schneidbearbeitung zur Segmentteilung und -trennung erreicht werden.

Ein solcher nicht näher dargestellter Kommutator wird dann mit elektrischen Leitungen an den vorzugsweise fahnenförmig ausgebildeten Anschlußelementen 2 versehen, welche beispielsweise um die Anschlußelemente in einer oder mehreren Windungen gewickelt werden. Dann werden die Anschlußelemente 2 in Richtung auf die Außenfläche des zylindrischen Mantels 4 zurückgebogen. Dieser Biegevorgang läßt sich einfach und rißfrei vornehmen, da die Anschlußelemente 2 dank der erfindungsgemäßen Herstellungsweise in einem duktilen bzw. biegbaren Zustand mit ungestörtem Faserverlauf vorliegen. Ein so fertiggestellter Kommutator wird dann beispielsweise in eine elektrische Maschine eingebaut.

Da diese weiteren Bearbeitungsschritte, wie Einbringen der Isolierstoffüllung, Einschneiden der Segmente, Anbringen der Leitungsdrähte und Umbiegen der Anschlußelemente 2, auf diesem Gebiet an sich üblich sind, werden diese nur erläutert und nicht näher dargestellt. Ferner sind sie nicht Gegenstand des erfindungsgemäßen Herstellungsverfahrens.

Obgleich voranstehend die Herstellung eines als Zwischenprodukt dienenden Grundkörpers 12 für einen Kommutator, speziell für einen Plankommutator, erläutert worden ist, kann der nach der Erfindung insbesondere wesentliche Schritt natürlich auch bei andersartig ausgestalteten Kommutatoren in verfahrenstechnischer Hinsicht verwirklicht werden, gemäß dem zuerst aus dem Rohmaterial 1 Anschlußelemente 2 durch Materialverdrängung ausgeformt werden, welche bereits nach der Ausformung ihre fertige Kontur und Größe haben, sowie insbesondere im duktilen Fertigzustand vorliegen. Alle weiteren Umformbearbeitungen können in Abhängigkeit von der jeweils gewünschten Gestalt und Größe des herzustellenden Kommutators in abgestimmter Weise gewählt werden. Ferner ist es wesentlich, daß der mit Isolierstoff zu befüllende Grundkörper 12 ausschließlich durch Umformbearbeitungen aus einem Rohmaterial aus leitendem Werkstoff hergestellt wird, und daß alle diese Umformbearbeitungen sich mit einer möglichst geringen Anzahl von Arbeitsschritten durchführen lassen, wobei in gezielter Weise, abgesehen von den Anschlußelementen 2, die bei der Kaltumformung bewirkte Materialverfestigung zur Steigerung der Festigkeit des Grundkörpers 12 genutzt wird. Bei einem Plankommutator sollte nämlich insbesondere die Außenfläche 15 des Bodens 5 widerstandsfähig sein, da auf dieser beispielsweise die Bürsten einer elektrischen Maschine laufen.

Insbesondere lassen sich bei dem erfindungsgemäßen Verfahren die Anschlußelemente 2 auf materialsparende Weise ausformen, da sie in Fertigkontur und -größe unmittelbar ausgeformt werden, ohne daß man einen Ringflansch am freien Rand 10 des zylindrischen Mantels 4 des topfförmigen Rohlings 3 benötigt. Durch diese Materialreduzierung aufgrund des Vermeidens von Abfallmaterial bei der Herstellung der Anschlußelemente 2 lassen sich auch die einzusetzenden Materialgrundkosten für die Herstellung eines derartigen Kommutators reduzieren, um die Wirtschaftlichkeit der erfindungsgemäßen Herstellungsweise insgesamt zu steigern.

### Bezugszeichenliste

- 1: Rohmaterial
- 2: Anschlußelemente
- 3: Rohling nach Figur 3
- 4: Mantel
- 5: Planer Boden
- 6: Innere Verankerungselemente
- 7: Innenfläche des Bodens
- 9: Ausnehmung
- 10: Freier Rand des Mantels
- 12: Grundkörper nach Figur 4
- 13: Äußere Verankerungselemente
- 14: Zentrale Öffnung
- 14': Zentrale vorgefertigte Öffnung in Figur 1
- 15: Außenfläche des Bodens 5
- 16: Schmale Vertiefungen

## Patentansprüche

1. Verfahren zur Herstellung eines Kommutators, insbesondere Plankommutators, für elektrische Maschinen, welcher aus einem im wesentlichen unbearbeiteten Rohmaterial aus leitendem Werkstoff unter Bildung von mehreren, gegeneinander isolierten und Isolierstoff umfassenden Segmenten mit zugeordneten, radial von den Segmenten einzeln vorstehenden Anschlußelementen (2) hergestellt wird,
**dadurch gekennzeichnet,** daß zuerst aus dem Rohmaterial (1) durch Materialverdrängung die einzelnen Anschlußelemente (2) mit Fertigkontur und -größe sowie mit duktilem Fertigzustand direkt ausgeformt werden.

2. Verfahren nach Anspruch 1, **dadurch gekennzeichnet,** daß vor der Umformung zur Ausbildung der Anschlußelemente (2) das Rohmaterial (1) materialabhängig zur Vermeidung einer nennenswerten Umform-Materialverfestigung erwärmt wird.

3. Verfahren nach Anspruch 2, **dadurch gekennzeichnet,** daß die Anschlußelemente (2) im erwärmten Zustand des Rohmaterials (1) ausgeformt werden.

4. Verfahren nach Anspruch 2 oder 3, **dadurch gekennzeichnet,** daß das Rohmaterial (1) auf eine Temperatur von etwa 150°C und höher erwärmt wird.

5. Verfahren nach Anspruch 4, **dadurch gekennzeichnet,** daß das Rohmaterial (1) auf eine Temperatur in einem Bereich von etwa 300 bis etwa 700°C erwärmt wird.

6. Verfahren nach Anspruch 1 oder 2, **dadurch gekennzeichnet,** daß das Rohmaterial (1) vor der Umformung zur Ausbildung der Anschlußelemente (2) geglüht wird, die Anschlußelemente (2) durch Kaltumformung ausgebildet werden und anschließend nochmals geglüht werden.

7. Verfahren nach einem der vorangehenden Ansprüche, **dadurch gekennzeichnet,** daß nach der Ausbildung der einzelnen Anschlußelemente (2) durch Kaltumformen ein topfförmiger Rohling (3) mit einem im wesentlichen zylindrischen Mantel (4) und einem im wesentlichen planen Boden (5) ausgeformt wird.

8. Verfahren nach Anspruch 7, **dadurch gekennzeichnet,** daß kranzförmig angeordnete, auf der Innenfläche (7) des Bodens (5) im wesentlichen axial verlaufende, innere Verankerungselemente (6) für die Isolierstoffüllung durch Kaltumformen ausgeformt werden.

9. Verfahren nach Anspruch 7 oder 8, **dadurch gekennzeichnet,** daß der Segmentteilung zugeordnete Ausnehmungen (9) ausgehend vom freien Rand (10) des Mantels (4) durch Materialverdrängung durch Kaltumformen ausgebildet werden.

10. Verfahren nach Anspruch 9, **dadurch gekennzeichnet,** daß die Ausnehmungen (9) bis nahe zur Innenfläche (7) des Bodens (5) des topfförmigen Rohlings (3) reichen.

11. Verfahren nach Anspruch 9 oder 10, **dadurch gekennzeichnet,** daß die lichte Weite jeder Ausnehmung (9) ausgehend vom freien Rand (10) des Mantels (4) in Richtung des Bodens (5) kleiner wird.

12. Verfahren nach Anspruch 11, **dadurch gekennzeichnet,** daß jede Ausnehmung (9) annähernd V-förmig ausgebildet ist.

13. Verfahren nach einem der Ansprüche 9 bis 12, **dadurch gekennzeichnet,** daß auf der Innenfläche (7) des Bodens (5) der Segmentteilung zugeordnete, schmale Vertiefungen (16) ausgeformt werden, welche radial in Richtung des Mittelpunkts des Bodens (5) verlaufen.

14. Verfahren nach einem der Ansprüche 7 bis 13, **dadurch gekennzeichnet,** daß die Kaltumformungen in einem Arbeitsschritt durchgeführt werden.

15. Verfahren nach einem der Ansprüche 7 bis 14, **dadurch gekennzeichnet,** daß von dem Mantel (4) radial nach innen weisende, äußere Verankerungselemente (13) für die Isolierstofffüllung durch Kaltumformen ausgebildet werden.

16. Verfahren nach einem der Ansprüche 7 bis 15, **dadurch gekennzeichnet,** daß für die Rotorwelle der elektrischen Maschinen im Boden (5) des topfförmigen Rohlings (3) eine zentrale Öffnung (14) ausgestanzt wird.

17. Verfahren nach einem der Ansprüche 7 bis 16, **dadurch gekennzeichnet,** daß die inneren Verankerungselemente (6) geringfügig radial nach außen gebogen werden.

18. Verfahren nach einem der Ansprüche 15 bis 17, **dadurch gekennzeichnet,** daß die Bearbeitungen in einem Arbeitsschritt durchgeführt werden.

## Claims

1. Process for producing a commutator, in particular a flat commutator, for electric machines, which is produced from an essentially non-processed conductive raw material with formation of several segments insulated with respect to one another and comprising insulating material with assigned individual connecting elements (2) projecting radially from the segments, characterised in that the individual connecting elements (2) of final contour and size as well as having a ductile final state are initially formed directly from the raw material (1) by crowding.

2. Process according to claim 1, characterised in that before deformation to form the connecting elements (2), the raw material (1) is heated independently of the material to avoid considerable deforming material solidification.

3. Process according to claim 2, characterised in that the connecting elements (2) are formed in the heated state of the raw material (1).

4. Process according to claim 2 or 3, characterised in that the raw material (1) is heated to a temperature of about 150°C and higher.

5. Process according to claim 4, characterised in that the raw material (1) is heated to a temperature in a range from about 300 to about 700°C.

6. Process according to claim 1 or 2, characterised in that the raw material (1) is annealed before deformation to form the connecting elements (2), the connecting elements (2) are formed by cold forming and then annealed once again.

7. Process according to one of the preceding claims, characterised in that after forming the individual connecting elements (2) by cold forming, a pot-shaped blank (3) having an essentially cylindrical casing (4) and an essentially flat base (5) is formed.

8. Process according to claim 7, characterised in that inner anchoring elements (6) for the insulation filler which are arranged in a circle and extend essentially axially on the inner surface (7) of the base (5) are formed by cold forming.

9. Process according to claim 7 or 8, characterised in that recesses (9) assigned for segment division starting from the free edge (10) of the casing (4) are formed due to crowding as a result of cold forming.

10. Process according to claim 9, characterised in that the recesses (9) extend close to the inner surface (7) of the base (5) of the pot-shaped blank (3).

11. Process according to claim 9 or 10, characterised in that the inside width of each recess (9) starting from the free edge (10) of the casing (4) becomes smaller in the direction of the base (5).

12. Process according to claim 11, characterised in that each recess (9) is designed to be approximately V-shaped.

13. Process according to one of claims 9 to 12, characterised in that narrow depressions (16) assigned for segment division are formed on the inner surface (7) of the base (5) and extend radially in the direction of the central point of the base (5).

14. Process according to one of claims 7 to 13, characterised in that cold forming is carried out in one working step.

15. Process according to one of claims 7 to 14, characterised in that external anchoring elements (13) for the insulation filler pointing from the casing (4) radially inwards are formed by cold forming.

16. Process according to one of claims 7 to 15, characterised in that a central opening (14) is punched out in the base (5) of the pot-shaped blank (3) for the rotor shaft of the electric machines.

17. Process according to one of claims 7 to 16, characterised in that the inner anchoring elements (6) are bent slightly radially outwards.

18. Process according to one of claims 15 to 17, characterised in that the treatments are carried out in one working step.

## Revendications

1. Procédé de fabrication d'un collecteur, en particulier d'un collecteur plat, pour machines électriques, qui est fabriqué en partant d'une matière brute, essentiellement non usinée, en matériau conducteur, en créant plusieurs segments isolés les uns des autres et entourant un matériau isolant, avec leurs éléments de raccordement (2) qui sortent individuellement et radialement des segments,
**caractérisé en ce** que, premièrement, à partir de la matière brute (1) par refoulement de matière, sont façonnés directement les éléments de raccordement individuels (2) avec leurs dimensions et contour définitifs dans leur état ductile fini.

2. Procédé suivant la revendication 1, **caractérisé en ce** qu'avant le formage pour façonnage des éléments de raccordement (2), la matière brute (1) est, selon le matériau, chauffée en évitant, de manière significative, une consolidation de matière-déformation.

3. Procédé suivant la revendication 2, **caractérisé en ce** que les éléments de raccordement (2) sont formés à l'état chaud de la matière brute (1).

4. Procédé suivant la revendication 2 ou 3, **caractérisé en ce** que la matière brute (1) est chauffée à une température d'environ 150° C et plus.

5. Procédé suivant la revendication 4, **caractérisé en ce** que la matière brute (1) est chauffée à une température allant d'environ 300° C à environ 700° C.

6. Procédé suivant la revendication 1 ou 2, **caractérisé en ce** que la matière brute (1) est portée au rouge avant le formage pour façonnage des éléments de raccordement (2) qui sont façonnés par formage à froid et sont ensuite encore portés au rouge.

7. Procédé suivant l'une des revendications précédentes, **caractérisé en ce** qu'après le façonnage des éléments de raccordement individuels (2) par formage à froid, est formée une ébauche en godet (3) qui comporte une enveloppe essentiellement cylindrique (4) et un fond essentiellement plat (5).

8. Procédé suivant la revendication 7, **caractérisé en ce** que, ajoutés en forme de couronne sur la surface interne (7) du fond (5), sont formés, par formage à froid, des éléments d'ancrage intérieurs (6), qui ont une orientation essentiellement axiale, pour le remplissage isolant.

9. Procédé suivant la revendication 7 ou 8, **caractérisé en ce** que sont façonnés, par formage à froid, par refoulement de matière, des creux (9), associés aux subdivisions en segments, partant du bord libre (10) de l'enveloppe (4).

10. Procédé suivant la revendication 9, **caractérisé en ce** que les creux (9) atteignent presque la surface interne (7) du fond (5) de l'ébauche en godet (3).

11. Procédé suivant la revendication 9 ou 10, **caractérisé en ce** que la largeur de chaque creux (9), en partant du bord libre (10) de l'enveloppe (4), devient plus petite en direction du fond (5).

12. Procédé suivant la revendication 11, **caractérisé en ce** que chaque creux (9) est façonné à peu près en forme de V.

13. Procédé suivant l'une des revendications 9 à 12, **caractérisé en ce** que, sur la surface interne (7) du fond (5), sont formées des encoches étroites, associées aux subdivisions en segments, qui sont radiales vers le point milieu du fond (5).

14. Procédé suivant l'une des revendications 7 à 13, **caractérisé en ce** que les formages à froid sont réalisés en une étape de travail.

15. Procédé suivant l'une des revendications 7 à 14, **caractérisé en ce** que des éléments extérieurs d'ancrage (13), radiaux de l'enveloppe (4) vers l'intérieur, sont façonnés par formage à froid pour le remplissage isolant.

16. Procédé suivant l'une des revendications 7 à 15, **caractérisé en ce** que, pour les arbres de rotor des machines électriques, est matricée, dans le fond (5) de l'ébauche en godet (3), une ouverture centrale (14).

17. Procédé suivant l'une des revendications 7 à 16, **caractérisé en ce** que les éléments d'ancrage interne (6) sont légèrement repliés radialement vers l'extérieur.

18. Procédé suivant l'une des revendications 15 à 17, **caractérisé en ce** que les traitements sont réalisés en une étape de travail.
